# EUROPÄISCHE PATENTSCHRIFT

(11) **EP 3 318 396 B1**
(45) Veröffentlichungstag und Bekanntmachung des Hinweises auf die Patenterteilung: **27.04.2022**
(21) Anmeldenummer: 17197493.4
(22) Anmeldetag: 20.10.2017
(51) Int. Cl.: B30B 5/06, B27N 3/24

(54) **PRESSE ZUR KONTINUIERLICHEN HERSTELLUNG VON WERKSTOFFPLATTEN**
PRESS FOR THE CONTINUOUS PRODUCTION OF MATERIAL BOARDS
PRESSE DE FABRICATION CONTINUE DE PLAQUES DE MATIÈRE

(30) Priorität: 20.10.2016 DE 102016119955
(43) Veröffentlichungstag der Anmeldung: 09.05.2018
(73) Patentinhaber: DIEFFENBACHER GMBH Maschinen- und Anlagenbau, 75031 Eppingen (DE)
(72) Erfinder: Heymanns, Frank, 75031 Eppingen (DE); Weiß, Christofer, 75031 Eppingen (DE)
(74) Vertreter: Hartdegen, Helmut

(56) Entgegenhaltungen:
- DE-A1- 3 432 549
- DE-A1- 3 816 511
- DE-A1- 4 030 228
- DE-A1- 4 301 594
- US-A- 5 337 655

## Beschreibung

Die Erfindung betrifft eine Presse zur kontinuierlichen Herstellung von Werkstoffplatten nach dem Oberbegriff des Patentanspruches 1.

Die Erfindung geht von einer Presse zur kontinuierlichen Herstellung von Werkstoffplatten, wie Spanplatten, Faserplatten, Sperrholzplatten oder Kunststoffplatten, mit den Preßdruck übertragenden sowie das zu pressende Pressgut durch die Presse ziehenden, flexiblen, endlosen Stahlbändern, die um einen Preßtisch bzw. Preßbär geführt sind und die sich über mitlaufende, mit ihren Achsen quer zur Bandlaufrichtung geführte Rollstangen an am Preßtisch und Preßbär angebrachten Preßplatten abstützen, aus.

Eine einschlägige Presse ist der DE 199 31 176 B4 bekannt. Die endlosen Stahlbänder werden am Einlauf der Presse über Umlenktrommeln und am Auslauf der Presse über Antriebstrommeln geführt. Zur Grobregelung des Stahlbandlaufs und Rückstellung eines eventuellen Stahlbandverlaufs lassen sich die Antriebstrommelachsen mittels geeigneter Stellantriebe verstellen. Preßtisch und Preßbär werden bei der Presse nach von aneinandergereihten Pressengestellen gebildet, die heizbare und/oder kühlbare Preßplatten tragen. Zwischen den Stahlbändern und den Preßplatten sind die umlaufenden, in Führungsketten geführten Rollstangen eingefügt, die sich an Widerlagern von Preßtisch und Preßbär abstützen. Die Rollstangen sind zwischen den Preßplatten und den Stahlbändern mitrollend geführt. Sie werden den Stahlbändern am Einlauf der Presse mit den Einlaufwerken übergeben. Die Achsen der Rollstangen sind dabei im Wesentlichen orthogonal zu der Bandlaufrichtung der Stahlbänder ausgerichtet. Die Einlaufwerke ermöglichen es jedoch, die Achsen der Rollstangen in eine von der Orthogonalen abweichende Schräglage zu bringen, um eine Feinregelung des Stahlbandlaufs und Rückstellung eines eventuellen Stahlbandverlaufs vorzunehmen.

Ein jedes Einlaufwerk nach der DE 199 31 176 B4 hat eine Führungswelle, die mit Kettenrädern für die Ketten bestückt ist, die die Rollstangen führen. Die Führungswelle selbst ist um ihre Wellenachse drehbar an einer Gelenkplatte gelagert. Die Gelenkplatte läßt sich um einen zentralen Bolzen um einen kleinen Winkel drehen, um die Rollstangen in eine geringfügige Schräglage zur Orthogonalen zu bringen. Zur Drehverstellung dient ein motorisch angetriebenes Exzentergetriebe, das über Zug-Schubstangen an den beiden Enden der Führungswelle angreift.

Nachteilig ist, dass durch die Drehverstellung allein der Führungswelle die Rollstangen aus Führungseinrichtungen ausgehoben bzw. in Führungseinrichtungen hineingedrückt werden, die zur Führung der Rollstangen vorgesehen sind. Es kann sich dabei um Leitbleche, Führungsschuhe u. a. m. für die Rollstangen handeln. Auch zeigen sich Probleme bei der Steifigkeit der Führungswelle. Im Extremfall besteht die Gefahr, die Rollstangen in den Führungseinrichtungen unkontrolliert zu verklemmen und/oder zu verkanten. In der Folge ergeben sich erhöhter Verschleiß und ggfs. ein unkontrollierbarer Bandverlauf, insbesondere wenn die an der Führungswelle angeordneten Einführungsmittel ausschleifen oder verbiegen. Zur Steuerung der Einlaufwerke Stahlbandverlaufssensoren vorgesehen, die an den Stahlbänderkanten Kontakt geben.

Die Presse hat sich grundsätzlich bewährt, kann aber weiter verbessert werden. Insbesondere die Herstellung sehr dünner Platten kann fehlerträchtig sein. Die Stahlbänder tendieren dann dazu zu schüsseln und im Pressbereich nahezu miteinander in Anlage zu kommen. Dadurch wird das Kontaktsignal an den Stahlbänderkanten verfälscht. DE 34 32 549 A1 offenbart eine Presse gemäss dem Oberbegriff des Anspruchs 1.

Aufgabe der Erfindung ist es, diesen Nachteilen abzuhelfen, die Führung der Rollstangen in den Einlaufwerken zu verbessern und eine präzise, störunanfällige Sensorik zur Steuerung der Einlaufwerke zu schaffen.

Die die Aufgabe lösende Presse zeichnet sich durch die Merkmale des Anspruchs 1 aus.

Dadurch, dass das Einlaufwerk als komplette Einheit verstellt wird, behalten die Rollstangen immer den gleichen Abstand bei, und es wird eine einseitige Klemmung verhindert.

In einer weiteren Ausgestaltung kann an dem Rahmen zumindest eine weitere Führungseinrichtung zur Führung und/oder Ausrichtung der Rollstangen angeordnet ist. Diese Führungseinrichtung kann aus Führungsblechen bestehen, die dem Umschlingungswinkel der Rollstangen um die Zahnräder folgen.

Bevorzugt kann das Stellglied an der Presse und in Durchlaufrichtung der Stahlbänder seitlich am Rahmen angeordnet ist und der Rahmen auf der anderen Seite mit einem Festlager an der Presse angebunden ist. Um eine Stellwirkung abweichend von der Längsmittenebene der Presse zu bewirken sind die Stellglieder außerhalb der Mitte des Rahmens angeordnet, also eher im Bereich der an den Enden der Rollstange angeordneten Führungskette. Besonders bevorzugt sind dabei zumindest zwei Stellglieder in Durchlaufrichtung der Stahlbänder 18 beidseits am Rahmen 52 des Einlaufwerk 30 und jeweils deren andere Wirkseite an der Presse angeordnet sind, wobei das Einlaufwerk 30 bevorzugt entlang einer Linearführung bewegbar ist. Die Verstellung des Einlaufwerks erfolgt bevorzugt entlang einer vorgegebenen Führung, entlang derer die Linearstellglieder den Rahmen verschiebe.

Als Stellglied ist bevorzugt ein Linearantrieb, ein Gelenkhebel, ein Spindeltrieb, ein Direktantrieb, ein einfach oder doppeltwirkender Hydraulikzylinder pneumatischer oder hydraulischer Ausführung angeordnet.

Besonders bevorzugt sollte der Rahmen und/oder das Linearstellglied in einer Grundstellung gegenüber der Presse angeordnet sein, bevorzugt zur Veränderung der Ausrichtung der Rollstangen ausgehend von der Grundstellung.

Alternativ oder kombinativ kann es auch von Vorteil sein, wenn der Verstellbereich des Rahmens mittels Festanschlägen einstellbar ist.

Bevorzugt kann eine Sensorik zur Messung der parallel zur Achse der Rollstangen wirkenden Schubkräfte in einer Preßplatte und/oder Sensorik zur Messung des axialen Verlaufs der Rollstangen angeordnet sind.

Besonders bevorzugt ist eine Steuer- oder Regelvorrichtung in Wirkverbindung mit der Sensorik und den Linearstellgliedern angeordnet, um den orthogonalen Einlauf oder einen durch die Steuer- und Regelvorrichtung geringfügig abgweichenden Winkel zum orthogonalen Einlauf der Rollstangen am Einlaufwerk einzustellen.

Die Erfindung wird im Folgenden anhand eines in der Zeichnung dargestellten Ausführungsbeispiels näher erläutert.

Es zeigen:
- Fig. 1: eine kontinuierlich arbeitende Presse in schematischer Seitenansicht;
- Fig. 2: als Einzelheit ein Einlaufwerk der Presse nach Fig. 1;
- Fig. 3: eine Vorderansicht des Einlaufwerks;
- Fig. 4: eine Einzelheit des Einlaufwerks im Bereich der Anbindung an die Presse nach Figur 3;
- Fig. 5: einen Querschnitt durch die Presse bei einem als ideal angenommenen mittensymmetrischem Lauf von deren Stahlbändern;
- Fig. 6: einen Querschnitt durch die Presse bei Verlauf von deren Stahlbändern aus der Mittensymmetrie;
- Fig. 7: eine schematische Draufsicht auf die Presse nach Figur 1 mit Darstellung einer Stellung des Einlaufwerks bei orthogonalem und davon winkeligem Einlauf der Rollstangen in die Presse.

Die in Figur 1 gezeigte, kontinuierlich arbeitende Presse hat einen festen unteren Preßtisch 10 und einen beweglichen oberen Preßbär 12. Preßtisch 10 und Preßbär 12 werden gleichermaßen von aneinandergereihten Pressengestellen 14 gebildet, die beheizbare und/oder kühlbare Preßplatten 16 tragen; letztere bilden die Länge von Preßtisch 10 und Preßbär 12. Über die Preßplatten 16 sind umlaufende Stahlbänder 18 oben und unten geführt, die eingangs der Presse über Umlenktrommeln 20 und ausgangs der Presse über Antriebstrommeln 22 laufen und den Preßspalt für das zu verpressende Preßgut 24 bilden. Die Umlenktrommeln 20 und die Antriebstrommeln 22 sind mit Verstellmechanismen versehen, mit denen die Stahlbänder 18 gespannt und der Stahlbandlauf beeinflußt werden kann. Dies wirkt im Sinne einer Grobregelung des Stahlbandlaufes. Zwischen den Preßplatten 16 und den Stahlbändern 18 sind an umlaufenden Führungsketten 26 geführte, mitlaufende Rollstangen 28 eingefügt. Die Rollstangen 28 bilden somit einen umlaufenden Rollstangenteppich 25, welcher für die rollende Abstützung der Stahlbänder gegenüber den Preßplatten 16 sorgt. Bevorzugt sind die Rollstangen 28 beidseits über Federstäbe 27 mit Führungsketten 26 verbunden (vgl. Figur 3).

Figur 2 zeigt in einer Vergrößerung des oberen Einlaufbereiches ein Einlaufwerk 30 eingangs der Presse. Mit Hilfe des Einlaufwerks 30 werden die Rollstangen 28 über dort darin angeordneten Zahnräder 36 ausgerichtet und geführt in den Klemmbereich zwischen Stahlband 18 und der Preßplatte 16 eingebracht. Im Allgemeinen nehmen die Rollstangen 28 eine orthogonale Stellung zu der Bandlaufrichtung der Stahlbänder 18 ein. Durch geeignete Verstellung der Einlaufwerke 30 besteht aber die Möglichkeit, von der Orthogonalität abzuweichen, um den Stahlbandlauf im Sinn einer Feinregelung zu beeinflussen.

Die Einlaufwerke 30 sind in der Regel mit weiteren, nur angedeuteten Führungseinrichtungen 38 für die Rollstangen 28 versehen. Dabei kann es sich um Leitbleche, Führungsschuhe u. a. m. handeln.

In Fig. 3 ist eine schematische Vorderansicht eines Einlaufwerks 30, bevorzugt gelagert an einem Pressengestell 14, dargestellt.

In den Einlaufwerken 30 laufen die Führungsketten 26 außenseitig der Rollstangen 28 über Kettenräder 32, welche an den Enden einer Führungswelle 34 angeordnet sind. Zwischen den Kettenrädern 32 ist die Welle 34 mit Zahnrädern 36 bestückt, in deren Verzahnung die Rollstangen 28 zu liegen kommen, um entsprechend ausgerichtet zu werden.

In der bevorzugten Ausführungsform ist das vollständige Einlaufwerk 30, bestehend aus einem Rahmen 52, einer im Rahmen 52 gelagerten Welle 34 in einem Maschinenbett respektive an der Presse gelagert. Das Maschinenbett für das Einlaufwerk 30 ist hier als Teil des Pressengestells 14 realisiert, kann aber auch anders ausgeführt sein. Insbesondere kann der Einlaufbereich der Presse in seiner Höhe zur Anpassung eines Verdichtungswinkels höhenverstellbar sein. Das Einlaufwerk wird in diesem verstellbaren Einlaufbereich entweder integriert sein oder sein Maschinenbett respektive die Anbringung am Pressenrahmen wird dieser Verstellung folgen. Besonders bevorzugt folgt der Pressenrahmen, der als Maschinenbett dient, der Bewegung des Einlaufbereiches einfach mit. Leitbleiche 54, als Führungseinrichtung 54 oder Teil davon, sorgen dafür, dass die Rollstangen 28 ordentlich innerhalb der Zahnräder 36 verbleiben und somit geführt und ausgerichtet werden können.

In einer vergrößerten Darstellung zeigt Figur 4 eine mögliche Ausgestaltung für die Verbindung zwischen dem Einlaufwerk 30, respektive dem Rahmen 52 zum Pressengestell 14. Diese ist mit zwei beidseitigen Gewindebolzen 40 ausgeführt, welche durch Lageraugen 42 am Rahmen 52 geführt sind. Auf die Gewindebolzen 40 ist ein Tellerfederpaket 44 aufgesteckt, das das Einlaufwerk 30 gegen das Pressengestell 44 verspannt. Es besteht die Möglichkeit, das Tellerfederpaket 44 mit Unterlegscheiben zu unterlegen, um Maßtoleranzen auszugleichen und die Einlaufwerke 30 in eine Grundstellung einzujustieren, in der die Rollstangenachsen orthogonal zu der Bandlaufrichtung der Stahlbänder 18 ausgerichtet sind.

In einer bevorzugten Ausführungsform kann nun über einen Antrieb 56 der Gewindebolzen 40 verdreht und die Lage des Rahmens 52 gegenüber dem Pressengestell 14 verändert werden. In vorteilhafter Weise verändert sich damit auch bei entsprechender Anordnung die Lage der Welle 34 derart, dass die Rollstangen 28 nicht orthogonal sondern in einem geringen Winkel zur orthogonalen in die Presse einlaufen. Diese Verstellung wird bevorzugt automatisch über entsprechende Steuer- und Regelungssysteme (nicht dargestellt) automatisch und anhand von Meßwerten durchgeführt.

In einer weiteren besonders bevorzugten aber nicht dargestellten Ausführungsform sind beidseitig der Presse Antriebe 56 angeordnet, die für eine beidseitige Verstellung des Rahmens 52 und damit des Einlaufwerks 30 verantwortlich zeichnen. Es können aber auch andere Verstellmittel vorgesehen sein, die direkt an dem Maschinenbett und/oder dem Rahmen 52 angreifen, wie beispielsweise Hydraulikzylinder oder andere geeignete Linearantriebe.

Der Einfluß, den die Neigung der Einlaufwerke 30 gegen die Orthogonale zur Bandlaufrichtung der Stahlbänder 18 hat, ist in den Figuren 5 bis 7 dargestellt.

In Figur 5 ist der Bandlauf ideal mittensymmetrisch. Die Rollstangen 28 sind orthogonal eingeführt und laufen unter optimalen Pressbedingungen durch. Allerdings können Flächengewichtsschwankungen oder Dichteunterschiede im Pressgut 24 zu einem Verlaufen der Rollstangen 28 und des Stahlbandes 18 führen.

In Figur 6 neigen die Rollstangen 28 des Einlaufwerks am Preßtisch 10 dazu mit dem Stahlband 18 nach rechts zu verlaufen. Dies führt dazu, dass die Preßplatten 16 in Gegenrichtung nach links gedrückt werden. Die Rollstangen 28 am Preßbär 12 laufen hingegen nach links und drücken die Preßplatten 16 in Gegenrichtung nach rechts. Die Ausweichbewegung der Preßplatten 16 wird mit einer geeigneten Sensorik 48 erfaßt. Alternativ ist auch eine direkte Erfassung der auf die Preßplatten 16 wirkenden Schubkräfte möglich. Das Auswandern der gegen die Orthogonale geneigten Rollstangen 28 kann ebenfalls mit einer Sensorik 50 erfaßt werden. Im Allgemeinen genügt es jedoch, den Achsverlauf der Rollstangen 28 sensorisch zu erfassen, was mechanisch oder optisch geschehen kann.

Um nun wieder zum ideal mittensymmetrischen Bandlauf gemäß Figur 5 zu gelangen, empfiehlt es sich, die Differenz der Schubkräfte an den Preßplatten 16 von Preßtisch 10 und Preßbär 12 auf Null einzuregeln.

Die Messung der Schubkräfte kann mit einer Kraftsensorik direkt oder mit einer Wegsensorik indirekt anhand der Ausweichbewegung vorgenommen werden, die die Preßplatten 16 unter den Schubkräften vollziehen. Zusätzlich empfiehlt sich eine Messung des Achsverlaufs der Rollstangen 28 und Regelung des Bandverlaufs danach. Man kann davon ausgehen, dass die Stahlbänder 18 den Rollstangen 28 folgen.

Durch die Verstellung der Einlaufwerke 30 an Preßtisch 10 und Preßbär 12, zumindest einseitig, horizontal in oder gegen die Bandlaufrichtung der Stahlbänder 18, je nach Rollstangenverlauf, werden die Rollstangen 28 im Einlauf unter einem Winkel zur Orthogonalen gegenüber dem Stahlband 18 eingeführt (vgl. Figur 7). Die Querkräfte der schräg einlaufenden Rollstangen 28 auf das Stahlband 18 lassen das Stahlband 18 wieder in die Mittellage zurück laufen. Die Querkräfte der Rollstangen 28 üben einen Querschub auf die Preßplatten 16 an Preßtisch 10 und Preßbär 12 aus, der mit Hilfe von Kraftsensoren, eines Wegmesssystems u. a. m. gemessen werden kann. Durch die Verstellung der Einlaufwerke 30 an Preßtisch 10 und Preßbär 12 und den entsprechenden Einlauf der Rollstangen 28 wird die Differenz der Schubkräfte auf die Preßplatten 16 minimiert.

Im Idealfall sind die Preßplatten 16 nahezu frei von Schubkräften, wenn die Rollstangen 28 und damit die Stahlbänder 18 nahezu ohne seitlichen Versatz, also ohne Verlauf, mittig durch die Presse laufen. Somit kann die Verstellung der Einlaufwerke 30 von Preßtisch 10 und Preßbär 12 durch die Messung der Querschübe auf die Preßplatten 16 optimiert werden.

Die Einlaufwerke 30 von Preßtisch 10 und Preßbär 12 lassen sich mindestens einseitig um einen Winkel orthogonal zur Längsachse der Presse verstellen. Die integrierten Führungseinrichtungen 38 für die Rollstangen 28, beispielsweise Leitbleche 54, Rollstangenrückhaltungen, Führungsschalen und Führungsschienen, werden mit verstellt, so dass die räumlichen Verhältnisse zueinander, die interne Geometrie, und damit die Funktionalität der Rollstangeneinführung in jeder Stellung des Einlaufwerks 30 unverändert erhalten bleibt.

### Bezuqszeichenliste 1535:

- 10: Preßtisch
- 12: Preßbär
- 14: Pressengestell
- 16: Preßplatte
- 18: Stahlband
- 20: Umlenktrommel
- 22: Antriebstrommel
- 24: Preßgut
- 25: Rollstangenteppich
- 26: Führungskette
- 27: Federstab
- 28: Rollstange
- 30: Einlaufwerk
- 32: Kettenrad
- 34: Welle
- 36: Zahnrad
- 38: Führungseinrichtung
- 40: Gewindebolzen
- 42: Lagerauge
- 44: Tellerfederpaket
- 48: Sensorik
- 50: Sensorik
- 52: Rahmen
- 54: Leitblech
- 56: Antrieb

## Patentansprüche

1. Presse zur kontinuierlichen Herstellung von Werkstoffplatten, wie Spanplatten, Faserplatten, Sperrholzplatten oder Kunststoffplatten, mit den Preßdruck übertragenden sowie das zu pressende Pressgut (24) durch die Presse ziehenden, flexiblen, endlosen Stahlbändern (18), die um einen Preßtisch (10) bzw. Preßbär (12) geführt sind und die sich über mitlaufende, mit ihren Achsen quer zur Bandlaufrichtung geführte Rollstangen (28) an am Preßtisch (10) und Preßbär (12) angebrachten Preßplatten (16) abstützen,
mit je einem quer zur Produktionsrichtung in der Presse angeordneten Einlaufwerk (30), mit einem Rahmen (52) und einer darin gelagerter Welle (34) mit Zahnrädern (36) zur Führung der Rollstangen (28) im Einlaufbereich der Presse,
**dadurch gekennzeichnet,**
**dass** die Welle (34) stationär in einem Rahmen (52) gelagert ist, und
**dass** zur Verstellung der Lage des Rahmens (52) zumindest ein Stellglied, bevorzugt ein Linearstellglied, angeordnet ist.

2. Presse nach Anspruch 1, **dadurch gekennzeichnet, dass** an dem Rahmen (52) zumindest eine weitere Führungseinrichtung (38) zur Führung und/oder Ausrichtung der Rollstangen (28) angeordnet ist.

3. Presse nach Anspruch 1 oder 2, **dadurch gekennzeichnet, dass** das Stellglied an der Presse und in Durchlaufrichtung der Stahlbänder (18) seitlich am Rahmen (52) angeordnet ist und der Rahmen (52) auf der anderen Seite mit einem Festlager an der Presse angebunden ist.

4. Presse nach Anspruch 1 oder 2, **dadurch gekennzeichnet, dass** zumindest zwei Stellglieder in Durchlaufrichtung der Stahlbänder (18) beidseits am Rahmen (52) des Einlaufwerk (30) und jeweils deren andere Wirkseite an der Presse angeordnet sind, wobei das Einlaufwerk (30) bevorzugt entlang einer Linearführung bewegbar ist.

5. Presse nach einem der vorhergehenden Ansprüche, **dadurch gekennzeichnet, dass** als Stellglied ein Linearantrieb, ein Gelenkhebel, ein Spindeltrieb, ein Direktantrieb, ein einfach oder doppeltwirkender Hydraulikzylinder pneumatischer oder hydraulischer Ausführung angeordnet ist.

6. Presse nach einem der vorhergehenden Ansprüche, **dadurch gekennzeichnet, dass** der Rahmen (52) und/oder das Linearstellglied in einer Grundstellung gegenüber der Presse angeordnet sind, bevorzugt zur Veränderung der Ausrichtung der Rollstangen (28) ausgehend von der Grundstellung.

7. Presse nach einem der vorhergehenden Ansprüche, **dadurch gekennzeichnet, dass** der Verstellbereich des Rahmens (52) mittels Festanschlägen einstellbar ist.

8. Presse nach einem der vorhergehenden Ansprüche, **dadurch gekennzeichnet, dass** Sensorik (48) zur Messung der parallel zur Achse der Rollstangen wirkenden Schubkräfte in einer Preßplatte (16) und/oder Sensorik (50) zur Messung des axialen Verlaufs der Rollstangen (28) angeordnet sind.

9. Presse nach einem der vorhergehenden Ansprüche, **dadurch gekennzeichnet, dass** einen Steuer- oder Regelvorrichtung in Wirkverbindung mit der Sensorik und den Linearstellgliedern angeordnet ist.

## Claims

1. Press for the continuous production of material boards, such as particle boards, fiber boards, plywood boards or plastic boards, comprising flexible, endless steel strips (18) which transmit the pressing pressure and draw the material to be pressed (24) through the press, which are guided around a press table (10) or press ram (12) and which are supported on press plates (16) attached to the press table (10) and press ram (12) by means of rolling bars (28) which travel with them and are guided with their axes transverse to the direction of travel of the strip,
comprising one infeed mechanism (30) each arranged transverse to the direction of production in the press,
comprising a frame (52) and a shaft (34) mounted therein with gearwheels (36) for guiding the rolling bars (28) in the infeed region of the press,
**characterized in that**
the shaft (34) is mounted in a stationary manner in a frame (52), and **in that** at least one actuator, preferably a linear actuator, is arranged for adjusting the position of the frame (52).

2. Press according to claim 1, **characterized in that** at least one further guide device (38) for guiding and/or aligning the rolling bars (28) is arranged on the frame (52).

3. Press according to claim 1 or 2, **characterized in that** the actuator is arranged on the press and, in the direction of passage of the steel strips (18), laterally on the frame (52), and the frame (52) is attached to the press on the other side by a fixed bearing.

4. Press according to claim 1 or 2, **characterized in that** at least two actuators are arranged on the frame (52) of the infeed mechanism (30) on both sides in the direction of passage of the steel strips (18) and on the press in each case on the other effective side, wherein the infeed mechanism (30) is preferably movable along a linear guide.

5. Press according to one of the preceding claims, **characterized in that** a linear drive, an articulated lever, a spindle drive, a direct drive, a single-acting or double-acting hydraulic cylinder of pneumatic or hydraulic design is arranged as actuator.

6. Press according to one of the preceding claims, **characterized in that** the frame (52) and/or the linear actuator are arranged in a basic position relative to the press, preferably for changing the orientation of the rolling bars (28) starting from the basic position.

7. Press according to one of the preceding claims, **characterized in that** the adjustment range of the frame (52) is adjustable by means of fixed stops.

8. Press according to one of the preceding claims, **characterized in that** the sensor system (48) for measuring the thrust forces acting parallel to the axis of the rolling bars in a press plate (16) and/or the sensor system (50) for measuring the axial course of the rolling bars (28) are arranged.

9. Press according to one of the preceding claims, **characterized in that** a control or regulating device is arranged in operative connection with the sensor system and the linear actuators.

## Revendications

1. Presse pour la fabrication en continu de panneaux de matériau tels que des panneaux de particules, de fibres, de contreplaqué ou de matière plastique, avec des bandes d'acier (18) flexibles sans fin qui transmettent la pression de pressage et tirent la matière à presser (24) à travers la presse et qui sont passées autour d'une table de presse (10) ou d'un mouton de presse (12) et qui s'appuient par des barres de rouleau (28) suivant leur mouvement et guidées avec leurs axes en travers du sens de circulation des bandes sur des plateaux de pressage (16) disposés sur la table de presse (10) et le mouton de presse (12),
avec un mécanisme d'entrée (30) disposé dans la presse en travers de la direction de production, avec un châssis (52) dans lequel est supporté un arbre (34) avec des roues dentées (36) pour guider les barres de rouleau (28) dans la zone d'entrée de la presse,
**caractérisée en ce que** l'arbre (34) est supporté de façon stationnaire dans un châssis (52) et
**en ce qu'**au moins un actionneur, de préférence un actionneur linéaire, est prévu pour modifier la position du châssis (52).

2. Presse selon la revendication 1, **caractérisée en ce qu'**au moins une autre installation de guidage (38) est prévue sur le châssis (52) pour guider et/ou orienter les barres de rouleau (28).

3. Presse selon la revendication 1 ou 2, **caractérisée en ce que** l'actionneur est disposé sur la presse et sur le côté du châssis (52) dans le sens de circulation des bandes d'acier (18) et le châssis (52) est relié de l'autre côté à un palier fixe sur la presse.

4. Presse selon la revendication 1 ou 2, **caractérisée en ce qu'**au moins deux actionneurs sont disposés dans le sens de circulation des bandes d'acier (18) de part et d'autre du châssis (52) du mécanisme d'entrée (30) et leur autre côté actif respectif sur la presse, le mécanisme d'entrée (30) étant de préférence déplaçable le long d'un guide linéaire.

5. Presse selon l'une des revendications précédentes, **caractérisée en ce que** l'actionneur prévu est un entraînement linéaire, un levier articulé, un entraînement à broche, un entraînement direct, un vérin hydraulique ou pneumatique à simple ou double action.

6. Presse selon l'une des revendications précédentes, **caractérisée en ce que** le châssis (52) et/ou l'actionneur linéaire sont disposés dans une position de base par rapport à la presse, de préférence de façon à modifier l'orientation des barres de rouleau (28) à partir de la position de base.

7. Presse selon l'une des revendications précédentes, **caractérisée en ce que** la plage de déplacement du châssis (52) est réglable au moyen de butées fixes.

8. Presse selon l'une des revendications précédentes, **caractérisée en ce que** des capteurs (48) pour mesurer les forces de poussée agissant parallèlement à l'axe des barres de rouleau dans un plateau de pressage (16) et/ou des capteurs (50) pour la mesure de la forme des barres de rouleau (28) dans le sens axial.

9. Presse selon l'une des revendications précédentes, **caractérisée en ce qu'**un dispositif de commande ou de régulation est disposé en liaison active avec les capteurs et les actionneurs linéaires.
